# EUROPÄISCHE PATENTSCHRIFT

(11) **EP 3 960 922 B1**
(45) Veröffentlichungstag und Bekanntmachung des Hinweises auf die Patenterteilung: **08.05.2024**
(21) Anmeldenummer: 21187731.1
(22) Anmeldetag: 26.07.2021
(51) Int. Cl.: D06F 33/47, D06F 34/20, D06F 37/36, D06F 58/08, D06F 58/50, D06F 34/08, D06F 105/48, D06F 103/46, D06F 103/24, D06F 25/00

(54) **WÄSCHEBEHANDLUNGSMASCHINE UND VERFAHREN ZU DEREN BETRIEB**
LAUNDRY TREATMENT MACHINE AND METHOD FOR ITS OPERATION
MACHINE À TRAITER LE LINGE ET SON PROCÉDÉ DE FONCTIONNEMENT

(30) Priorität: 26.08.2020 DE 102020122251
(43) Veröffentlichungstag der Anmeldung: 02.03.2022
(73) Patentinhaber: Miele & Cie. KG, 33332 Gütersloh (DE)
(72) Erfinder: Femmer, Uwe, 33330 Gütersloh (DE); Balzer, Eugen, 33729 Bielefeld (DE)

(56) Entgegenhaltungen:
- EP-B1- 1 775 369
- DE-A1- 10 239 493
- JP-A- 2003 311 076

## Beschreibung

Die Erfindung betrifft eine Wäschebehandlungsmaschine nach dem Oberbegriff des Patentanspruchs 1 und ein Verfahren zu deren Betrieb.

Derartige Wäschebehandlungsmaschinen und Verfahren zu deren Betrieb sind aus dem Stand der Technik in einer Vielzahl von Ausführungsformen bereits vorbekannt. Die bekannten Wäschebehandlungsmaschinen umfassen eine um eine Trommeldrehachse drehbare Trommel, einen mittels eines Riemens mit der Trommel drehmomentübertragend verbundenen Trommelantrieb und eine Steuerung zur Ansteuerung des Trommelantriebs, wobei der Trommelantrieb eine um eine Antriebsdrehachse drehbare und mit dem Riemen drehmomentübertragend verbundene Antriebswelle aufweist.

Aus der EP 1775369 B1 sind ein Haushaltswäschetrockner und ein Verfahren zum Erkennen einer Drehbewegung einer mittels eines Motors drehbaren Trommel eines Haushaltswäschetrockners bekannt.

Aus der JP 2003311076 A ist bekannt, bei Erkennung von Schlupf des Antriebsriemens einer Trommel einer Waschmaschine den Motorstrom herunterzusetzen, um die Trommelbeschleunigung zu verringern.

Aus der DE 10239493 A1 ist ein Verfahren zur Erkennung einer Störung in einer Antriebskette eines Wäschebehandlungsgerätes bekannt, in dem eine drehbar gelagerte Wäschetrommel über einen Riemen eines Riemenantriebes durch einen elektrischen Antriebsmotor angetrieben wird, und eine Leistungsaufnahme des Antriebsmotors überwacht wird.

Der Erfindung stellt sich somit das Problem, eine Wäschebehandlungsmaschine und ein Verfahren zum Betrieb einer Wäschebehandlungsmaschine zu verbessern.

Erfindungsgemäß wird dieses Problem durch eine Wäschebehandlungsmaschine mit den Merkmalen des Patentanspruchs 1 gelöst, die dadurch gekennzeichnet ist, dass die Wäschebehandlungsmaschine einen mit der Steuerung signalübertragend verbundenen Schlupfdetektor zur Detektion eines Schlupfes zwischen dem Riemen und der Antriebswelle aufweist, wobei die Steuerung derart ausgebildet und eingerichtet ist, dass der Trommelantrieb mittels der Steuerung in Abhängigkeit der Detektion eines Schlupfes zwischen dem Riemen und der Antriebswelle ansteuerbar ist. Die erfindungsgemäße Wäschebehandlungsmaschine kann als eine Waschmaschine, als ein Wäschetrockner oder als ein Kombinationsgerät zum Waschen und zum Trocknen von Wäsche ausgebildet sein. Ferner wird dieses Problem durch ein Verfahren zum Betrieb einer Wäschebehandlungsmaschine mit den Merkmalen des Patentanspruchs 2 gelöst. Die Schlupfdetektion kann beispielsweise durch die Ermittlung des Drehmomentenverlaufs des Trommelantriebs und/oder des Drehzahlverlaufs des Trommelantriebs und/oder der von dem Trommelantrieb aufgenommen Leistung und/oder auf eine andere geeignete und sinnvolle Art und Weise erfolgen. Vorteilhafte Ausgestaltungen und Weiterbildungen der Erfindung ergeben sich aus den nachfolgenden Unteransprüchen.

Der mit der Erfindung erreichbare Vorteil besteht insbesondere darin, dass eine Wäschebehandlungsmaschine und ein Verfahren zum Betrieb einer Wäschebehandlungsmaschine verbessert sind. Aufgrund der erfindungsgemäßen Ausbildung der Wäschebehandlungsmaschine und des Verfahrens zum Betrieb einer Wäschebehandlungsmaschine ist ein ungewünschter Schlupf zwischen dem Riemen für den Trommelantrieb auf der einen Seite und der Antriebswelle des Trommelantriebs auf der anderen Seite in Anzahl und Umfang wirksam reduziert. Die Gefahr eines Schlupfes zwischen dem Riemen und der Antriebswelle des Trommelantriebs ist vor allem bei einem Anlauf der Trommel der Wäschebehandlungsmaschine, also bei einem Start der Drehung der Trommel um die Trommeldrehachse, gegeben. Ferner ist die Gefahr eines Schlupfes bei älteren Wäschebehandlungsmaschinen vorhanden, bei denen der Riemen aufgrund einer Alterung des Riemens und/oder eines Spannmechanismus für den Riemen nicht mehr straff zwischen der Trommel und dem Trommelantrieb gespannt ist. Ein Schlupf zwischen dem Riemen und der Antriebswelle ist insbesondere deshalb von Nachteil, weil der Riemen von der Antriebswelle mit der Zeit durchgescheuert werden kann, so dass der Riemen schließlich reißt. Aufgrund der schlupfbedingten Reibung kann auch eine Selbstverstärkung dieses Effekts auftreten, da der Riemen sich durch die Reibung erwärmen und dadurch ausdehnen kann, was den Schlupf vergrößert. Aufgrund der Erfindung ist dies verhindert, zumindest kann ein plötzlicher Ausfall des Riemens und damit der Wäschebehandlungsmaschine erfindungsgemäß vermieden werden. Entsprechend ist ein etwaiger Riemenwechsel über die Gesamtnutzungszeit der erfindungsgemäßen Wäschebehandlungsmaschine planbar und damit im Rahmen von Kundendiensteinsätzen zur Wartung der Wäschebehandlungsmaschine durchführbar. Insgesamt lässt sich erfindungsgemäß die Lebensdauer der Wäschebehandlungsmaschine, ohne den Einsatz von zusätzlichen oder hochwertigeren Bauteilen, steigern.

Grundsätzlich ist die erfindungsgemäße Wäschebehandlungsmaschine nach Art, Funktionsweise, Material und Dimensionierung in weiten geeigneten Grenzen frei wählbar. Beispielsweise kann die erfindungsgemäße Wäschebehandlungsmaschine als ein Haushaltsgerät ausgebildet sein. Jedoch sind auch Ausführungsformen für den professionellen Einsatz, also den gewerblichen Betrieb, denkbar.

Bei der erfindungsgemäßen Wäschebehandlungsmaschine ist vorgesehen, dass die Steuerung und der Trommelantrieb derart ausgebildet und eingerichtet sind, dass bei detektiertem Schlupf mittels der Steuerung eine Drehrichtung der Antriebswelle umkehrbar ist. Auf diese Weise ist das mittels des Riemens von dem Trommelantrieb an die Trommel zu übertragende Drehmoment deutlich reduziert, da eine an der Trommel anhaftende Wäsche, die zunächst mittels des Trommelantriebs auf eine bestimmte Höhe angehoben worden ist, aufgrund der Umkehrung der Drehrichtung mittels des dann in Drehrichtung unterstützend wirkenden Wäschegewichts das für die Drehung der Trommel mittels des Trommelantriebs aufzubringende Drehmoment wesentlich verringert.

Entsprechend ist bei dem erfindungsgemäßen Verfahren vorgesehen, dass bei dem Anlauf der Trommel der Trommelantrieb mittels der Steuerung in Abhängigkeit der erstmaligen Detektion eines Schlupfes, bevorzugt in Abhängigkeit jeder Detektion eines Schlupfes, derart angesteuert wird, dass die Drehrichtung der Antriebswelle umgekehrt wird. Die bevorzugte Ausführungsform dieser Weiterbildung hat darüber hinaus den Vorteil, dass die Wäsche im Verlauf des Anlaufs der Trommel der Wäschebehandlungsmaschine immer weiter hochgeschaukelt werden kann.

Eine andere vorteilhafte Weiterbildung des erfindungsgemäßen Verfahrens sieht vor, dass der Trommelantrieb mittels der Steuerung in Abhängigkeit der erstmaligen Detektion eines Schlupfes, bevorzugt in Abhängigkeit jeder Detektion eines Schlupfes, derart angesteuert wird, dass die Drehzahl der Antriebswelle für den weiteren Anlauf der Trommel im Vergleich zu vor dieser Detektion eines Schlupfes reduziert wird und/oder langsamer gesteigert wird. Hierdurch ist weiteren Schlupfen zwischen dem Riemen auf der einen Seite und der Antriebswelle des Trommelantriebs auf der anderen Seite wirksam vorgebeugt, so dass die Anzahl der Schlupfe während eines Anlaufs der Trommel der Wäschebehandlungsmaschine auf ein Minimum reduziert werden kann.

Ein Ausführungsbeispiel der Erfindung ist in den Zeichnungen rein schematisch dargestellt und wird nachfolgend näher beschrieben. Es zeigt
- Figur 1: ein Ausführungsbeispiel der erfindungsgemäßen Wäschebehandlungsmaschine zur Durchführung des erfindungsgemäßen Verfahrens in einer seitlichen Schnittdarstellung, in teilweiser Ansicht und
- Figur 2: das Ausführungsbeispiel in einer weiteren seitlichen Schnittdarstellung, in weiter reduzierter Ansicht.

In den Fig. 1 und 2 ist ein Ausführungsbeispiel der erfindungsgemäßen Wäschebehandlungsmaschine rein exemplarisch dargestellt.

Die als Wäschetrockner für den Haushalt ausgebildete Wäschebehandlungsmaschine 2 umfasst eine um eine Trommeldrehachse 4 drehbare Trommel 6, einen mittels eines Riemens 8 mit der Trommel 6 drehmomentübertragend verbundenen Trommelantrieb 10 und eine nicht dargestellte Steuerung zur Ansteuerung des Trommelantriebs 10, wobei der Trommelantrieb 10 eine um eine Antriebsdrehachse 12 drehbare und mit dem Riemen 8 drehmomentübertragend verbundene Antriebswelle 14 aufweist.

Ferner weist die Wäschebehandlungsmaschine 2 einen mit der Steuerung signalübertragend verbundenen, ebenfalls nicht dargestellten Schlupfdetektor zur Detektion eines Schlupfes zwischen dem Riemen 8 und der Antriebswelle 14 auf, wobei die Steuerung derart ausgebildet und eingerichtet ist, dass der Trommelantrieb 10 mittels der Steuerung in Abhängigkeit der Detektion eines Schlupfes zwischen dem Riemen 8 und der Antriebswelle 14 ansteuerbar ist. Die Schlupfdetektion kann beispielsweise durch die Ermittlung des Drehmomentenverlaufs des Trommelantriebs 10 und/oder des Drehzahlverlaufs des Trommelantriebs 10 und/oder der von dem Trommelantrieb 10 aufgenommen Leistung und/oder auf eine andere geeignete und sinnvolle Art und Weise erfolgen. Die Steuerung und der Trommelantrieb 10 sind bei dem vorliegenden Ausführungsbeispiel darüber hinaus derart ausgebildet und eingerichtet, dass bei detektiertem Schlupf mittels der Steuerung eine Drehrichtung der Antriebswelle 14 umkehrbar ist.

Um den Riemen 8 zwischen der Trommel 6 und dem Trommelantrieb 10, nämlich der Antriebswelle 14 des Trommelantriebs 10, grundsätzlich straff zu spannen, weist die Wäschebehandlungsmaschine 2 des vorliegenden Ausführungsbeispiels zusätzlich eine Halterung 16 für den Trommelantrieb 10 zur um eine Halteachse 18 drehbaren Halterung des Trommelantriebs 10 an einem Rest der Wäschebehandlungsmaschine 2 auf, wobei die Halterung 16 für den Trommelantrieb 10 durch eine Spannfeder 20 derart vorgespannt ist, dass der Riemen 8 zwischen der Trommel 6 und dem Trommelantrieb 10 grundsätzlich auf Spannung gehalten ist.

Aufgrund von unvermeidbaren Alterungsprozessen kann es vorkommen, dass die Spannung des zwischen der Trommel 6 und dem Trommelantrieb 10 gespannten Riemens 8 nachlässt, so dass die Gefahr besteht, dass der Riemen 8, beispielsweise bei einem Anlauf der Trommel 6, durchrutscht, also zwischen dem Riemen 8 auf der einen Seite und der Antriebswelle 14 des Trommelantriebs 10 auf der anderen Seite ein Schlupf vorliegt. Dieser Schlupf ist sehr nachteilig für eine ordnungsgemäße Funktion der Wäschebehandlungsmaschine 2, da es sein kann, dass der Riemen 8 von der Antriebswelle 14 durchgescheuert wird und reißt.

Dem wird erfindungsgemäß wie folgt entgegengewirkt.

Zunächst startet ein nicht dargestellter Benutzer die Wäschebehandlungsmaschine 2, nach einem Einlegen von Wäsche 22, auf an sich bekannte Weise. Die Antriebswelle 14 des Trommelantriebs 10 fängt an sich im Gegenuhrzeigersinn um die Antriebsdrehachse 12 der Antriebswelle 14 zu drehen, so dass die Trommel 6 anfängt sich ebenfalls im Gegenuhrzeigersinn um die Trommeldrehachse 4 zu drehen. Siehe die Fig. 1. Dabei wird eine Drehzahl der Antriebswelle 14 mittels der Steuerung ausgehend von null Umdrehungen gesteigert, beispielsweise monoton oder streng monoton, bis mittels des oben genannten Schlupfdetektors erstmalig ein Schlupf zwischen dem Riemen 8 und der Antriebswelle 14 detektiert wird.

Zwischenzeitlich hat die Trommel 6 bei deren Drehung im Gegenuhrzeigersinn um die Trommeldrehachse 4 eine aus der Fig. 2 ersichtliche Drehlage erreicht. Die Wäsche 22 haftet auf eine dem Fachmann bekannte Weise an der Trommel 6 an, so dass die Wäsche 22, wie aus der Zusammenschau der Fig. 1 und 2 ersichtlich ist, mit der Trommel 6 in die aus der Fig. 2 ersichtliche Lage mitgedreht worden ist.

Zeitlich danach, also zeitlich nach der vorgenannten erstmaligen Detektion eines Schlupfes zwischen dem Riemen 8 und der Antriebswelle 14, erfolgt die Ansteuerung des Trommelantriebs 10 mittels der Steuerung für den weiteren Anlauf der Trommel 6 in Abhängigkeit der Detektion dieses Schlupfes und, sofern vorhanden, weiterer Schlupfe automatisch.

Zum einen wird der Trommelantrieb 10 bei dem vorliegenden Ausführungsbeispiel mittels der Steuerung in Abhängigkeit der vorgenannten erstmaligen Detektion eines Schlupfes derart angesteuert, dass die Drehzahl der Antriebswelle 14 für den weiteren Anlauf der Trommel 6 im Vergleich zu vor dieser Detektion eines Schlupfes langsamer gesteigert wird. Beispielsweise kann es zusätzlich vorgesehen sein, dass die Drehzahl der Antriebswelle 14 zunächst um einen vorher festgelegten relativen oder absoluten Wert abgesenkt wird. Je nach den Erfordernissen des Einzelfalls wird der Fachmann die geeigneten Maßnahmen ergreifen.

Zum anderen wird bei dem weiteren Anlauf der Trommel 6 der Trommelantrieb 10 mittels der Steuerung in Abhängigkeit der vorgenannten erstmaligen Detektion eines Schlupfes derart angesteuert, dass die Drehrichtung der Antriebswelle 14 umgekehrt wird. Entsprechend wird die Drehung der Antriebswelle 14 im Gegenuhrzeigersinn um die Antriebsdrehachse 12 in eine Drehung der Antriebswelle 14 im Uhrzeigersinn um die Antriebsdrehachse 12 umgekehrt. Gleiches gilt für die Drehrichtung der Trommel 6, so dass die Drehung der Trommel 6 im Gegenuhrzeigersinn um die Trommeldrehachse 4 in eine Drehung der Trommel 6 im Uhrzeigersinn um die Trommeldrehachse 12 umgekehrt wird. Auf diese Weise ist das mittels des Riemens 8 von dem Trommelantrieb 10 an die Trommel 6 zu übertragende Drehmoment deutlich reduziert, da die in der Trommel 6 anhaftende Wäsche 22, die zunächst mittels des Trommelantriebs 10 auf eine bestimmte Höhe angehoben worden ist, aufgrund der vorgenannten Umkehrung der Drehrichtung mittels des dann in Drehrichtung unterstützend wirkenden Wäschegewichts das für die Drehung der Trommel 6 mittels des Trommelantriebs 10 aufzubringende Drehmoment wesentlich verringert.

Sollte bei dem weiteren Anlauf der Trommel 6 mittels des Schlupfdetektors erneut ein Schlupf zwischen dem Riemen 8 und der Antriebswelle 14 des Trommelantriebs 10 detektiert werden, so ist es bei dem vorliegenden Ausführungsbeispiel vorgesehen, dass bei dem weiteren Anlauf der Trommel 6 der Trommelantrieb 10 mittels der Steuerung in Abhängigkeit jeder weiteren Detektion eines Schlupfes ebenfalls derart angesteuert wird, dass die Drehrichtung der Antriebswelle 14 umgekehrt wird. Entsprechend würde die Drehrichtung der Antriebswelle 14 und die Drehrichtung der Trommel 6 nach einem zeitlich direkt auf den oben genannten erstmaligen Schlupf folgenden mittels des Schlupfdetektors detektierten weiteren Schlupf wieder von der Drehung der Antriebswelle 14 im Uhrzeigersinn um die Antriebsdrehachse 12 auf die Drehung der Antriebswelle 14 im Gegenuhrzeigersinn um die Antriebsdrehachse 12 sowie von der Drehung der Trommel 6 im Uhrzeigersinn um die Trommeldrehachse 4 auf die Drehung der Trommel 6 im Gegenuhrzeigersinn um die Trommeldrehachse 12 wechseln.

Bei jedem etwaigen weiteren Schlupf der folgt, würden die Drehrichtungen der Antriebswelle 14 und der Trommel 6 wieder umgekehrt, so dass sich die Antriebswelle 14 und die Trommel 6 jeweils alternierend im Uhrzeigersinn und Gegenuhrzeigersinn um die jeweils korrespondierende Drehachse 12, 4 drehen. Dies hat den Vorteil, dass die Wäsche 22 im Verlauf des Anlaufs der Trommel 6 der Wäschebehandlungsmaschine 2 immer weiter hochgeschaukelt wird.

Aufgrund der erfindungsgemäßen Wäschebehandlungsmaschine und dem erfindungsgemäßen Verfahren gemäß dem vorliegenden Ausführungsbeispiel ist somit ein ungewünschter Schlupf zwischen dem Riemen 8 für den Trommelantrieb 10 auf der einen Seite und der Antriebswelle 14 des Trommelantriebs 10 auf der anderen Seite in Anzahl und Umfang wirksam reduziert. Die Gefahr eines Schlupfes zwischen dem Riemen 8 und der Antriebswelle 14 des Trommelantriebs 10 ist vor allem bei einem Anlauf der Trommel 6 der Wäschebehandlungsmaschine 2, also bei einem Start der Drehung der Trommel 6 um die Trommeldrehachse 4, reduziert. Dies gilt insbesondere dann, wenn es sich bei der Wäschebehandlungsmaschine 2 um eine ältere Wäschebehandlungsmaschine handelt, bei der beispielsweise der Riemen 8 aufgrund einer Alterung des Riemens 8 und/oder des aus Halterung 16 , Halteachse 18 und Spannfeder 20 gebildeten Spannmechanismus für den Riemen 8 nicht mehr straff zwischen der Trommel 6 und dem Trommelantrieb 10 gespannt ist. Aufgrund der Erfindung ist insbesondere ein plötzlicher Ausfall des Riemens 8 und damit der Wäschebehandlungsmaschine 2 vermieden. Entsprechend ist ein etwaiger Riemenwechsel des Riemens 8 über die Gesamtnutzungszeit der Wäschebehandlungsmaschine 2 planbar und damit im Rahmen von Kundendiensteinsätzen zur Wartung der Wäschebehandlungsmaschine 2 durchführbar. Insgesamt lässt sich bei dem vorliegenden Ausführungsbeispiel die Lebensdauer der Wäschebehandlungsmaschine 2, ohne den Einsatz von zusätzlichen oder hochwertigeren Bauteilen, steigern.

Die Erfindung ist nicht auf das vorliegende Ausführungsbeispiel begrenzt. Beispielsweise ist die Erfindung auch bei anderen Arten von Wäschebehandlungsmaschinen und für den gewerblichen Betrieb vorteilhaft einsetzbar.

## Patentansprüche

1. Wäschebehandlungsmaschine (2), umfassend eine um eine Trommeldrehachse (4) drehbare Trommel (6), einen mittels eines Riemens (8) mit der Trommel (6) drehmomentübertragend verbundenen Trommelantrieb (10) und eine Steuerung zur Ansteuerung des Trommelantriebs (10), wobei der Trommelantrieb (10) eine um eine Antriebsdrehachse (12) drehbare und mit dem Riemen (8) drehmomentübertragend verbundene Antriebswelle (14) aufweist, wobei die Wäschebehandlungsmaschine (2) einen mit der Steuerung signalübertragend verbundenen Schlupfdetektor zur Detektion eines Schlupfes zwischen dem Riemen (8) und der Antriebswelle (14) aufweist, wobei die Steuerung derart ausgebildet und eingerichtet ist, dass der Trommelantrieb (10) mittels der Steuerung in Abhängigkeit der Detektion eines Schlupfes zwischen dem Riemen (8) und der Antriebswelle (14) ansteuerbar ist, **dadurch gekennzeichnet, dass** die Steuerung und der Trommelantrieb (10) derart ausgebildet und eingerichtet sind, dass bei detektiertem Schlupf mittels der Steuerung eine Drehrichtung der Antriebswelle (14) umkehrbar ist.

2. Verfahren zum Betrieb einer Wäschebehandlungsmaschine (2) nach Anspruch 1, wobei bei einem Anlauf der Trommel (6) eine Drehzahl der Antriebswelle (14) mittels der Steuerung ausgehend von null Umdrehungen gesteigert wird, bis mittels des Schlupfdetektors erstmalig ein Schlupf zwischen dem Riemen (8) und der Antriebswelle (14) detektiert wird, und wobei zeitlich danach für den weiteren Anlauf die Ansteuerung des Trommelantriebs (10) mittels der Steuerung in Abhängigkeit der Detektion dieses Schlupfes und, sofern vorhanden, weiterer Schlupfe automatisch erfolgt, **dadurch gekennzeichnet, dass** bei dem Anlauf der Trommel (6) der Trommelantrieb (10) mittels der Steuerung in Abhängigkeit der erstmaligen Detektion eines Schlupfes, bevorzugt in Abhängigkeit jeder Detektion eines Schlupfes, derart angesteuert wird, dass die Drehrichtung der Antriebswelle (14) umgekehrt wird.

3. Verfahren nach Anspruch 2, **dadurch gekennzeichnet, dass** der Trommelantrieb (10) mittels der Steuerung in Abhängigkeit der erstmaligen Detektion eines Schlupfes, bevorzugt in Abhängigkeit jeder Detektion eines Schlupfes, derart angesteuert wird, dass die Drehzahl der Antriebswelle (14) für den weiteren Anlauf der Trommel (6) im Vergleich zu vor dieser Detektion eines Schlupfes reduziert wird und/oder langsamer gesteigert wird.

## Claims

1. Laundry treatment appliance (2) comprising a drum (6) rotatable about a drum rotation axis (4), a drum drive (10) connected to the drum (6) in a torque-transmitting manner by means of a belt (8), and a controller for controlling the drum drive (10), the drum drive (10) having a drive shaft (14) which is rotatable about a drive rotation axis (12) and is connected to the belt (8) in a torque-transmitting manner, the laundry treatment appliance (2) having a slip detector, which is connected to the controller in a signal-transmitting manner, for detecting a slip between the belt (8) and the drive shaft (14), the controller being designed and configured such that the drum drive (10) can be controlled by means of the controller depending the detection of a slip between the belt (8) and the drive shaft (14), **characterized in that** the controller and the drum drive (10) are designed and configured, such that, when a slip is detected, a direction of rotation of the drive shaft (14) can be reversed by means of the controller.

2. Method for operating a laundry treatment appliance (2) according to claim 1, a rotational speed of the drive shaft (14) being increased, starting from zero revolutions, by means of the controller when the drum (6) is started up, until a slip between the belt (8) and the drive shaft (14) is detected for the first time by means of the slip detector, and the drum drive (10) then being automatically controlled by means of the controller for the further start-up, depending on the detection of said slip and, if present, further slips, **characterized in that** when the drum (6) is started up, the drum drive (10) is controlled by means of the controller depending on the first detection of a slip, preferably depending on each detection of a slip, such that the direction of rotation of the drive shaft (14) is reversed.

3. Method according to claim 2, **characterized in that** the drum drive (10) is controlled by means of the controller depending on the first detection of a slip, preferably depending on each detection of a slip, such that the rotational speed of the drive shaft (14) for the further start-up of the drum (6) is reduced in comparison to before said detection of a slip and/or is increased more slowly.

## Revendications

1. Machine de traitement du linge (2), comprenant un tambour (6) pouvant tourner autour d'un axe de rotation de tambour (4), un entraînement de tambour (10) relié au tambour (6) au moyen d'une courroie (8) de manière à transmettre un couple de rotation, et une commande pour la commande de l'entraînement de tambour (10), dans laquelle l'entraînement de tambour (10) présente un arbre d'entraînement (14) pouvant tourner autour d'un axe de rotation d'entraînement (12) et relié à la courroie (8) de manière à transmettre un couple de rotation, dans laquelle la machine de traitement du linge (2) présente un détecteur de patinage connecté à la commande de manière à transmettre des signaux pour la détection d'un patinage entre la courroie (8) et l'arbre d'entraînement (14), dans laquelle la commande est réalisée et configurée de telle sorte que l'entraînement de tambour (10) peut être commandé au moyen de la commande en fonction de la détection d'un patinage entre la courroie (8) et l'arbre d'entraînement (14), **caractérisée en ce que** la commande et l'entraînement de tambour (10) sont réalisés et configurés de telle sorte que, lorsqu'un patinage est détecté, un sens de rotation de l'arbre d'entraînement (14) peut être inversé au moyen de la commande.

2. Procédé permettant de faire fonctionner une machine de traitement du linge (2) selon la revendication 1, dans lequel, lors d'un démarrage du tambour (6), une vitesse de rotation de l'arbre d'entraînement (14) est augmentée au moyen de la commande en partant de zéro tour jusqu'à ce qu'un patinage entre la courroie (8) et l'arbre d'entraînement (14) soit détecté pour la première fois au moyen du détecteur de patinage, et dans lequel, pour la poursuite du démarrage après ceci, la commande de l'entraînement de tambour (10) est effectuée automatiquement au moyen de la commande en fonction de la détection dudit patinage et, éventuellement, d'autres patinages, **caractérisé en ce que,** lors du démarrage du tambour (6), l'entraînement de tambour (10) est commandé au moyen de la commande en fonction de la première détection d'un patinage, de préférence en fonction de chaque détection d'un patinage, de telle sorte que le sens de rotation de l'arbre d'entraînement (14) est inversé.

3. Procédé selon la revendication 2, **caractérisé en ce que** l'entraînement de tambour (10) est commandé au moyen de la commande en fonction de la première détection d'un patinage, de préférence en fonction de chaque détection d'un patinage, de telle sorte que la vitesse de rotation de l'arbre d'entraînement (14) pour la poursuite du démarrage du tambour (6) est réduite et/ou est augmentée plus lentement par rapport à la vitesse de rotation avant ladite détection d'un patinage.
